# EUROPÄISCHE PATENTSCHRIFT

(11) **EP 0 726 147 B1**
(45) Veröffentlichungstag und Bekanntmachung des Hinweises auf die Patenterteilung: **09.06.1999**
(21) Anmeldenummer: 95119894.4
(22) Anmeldetag: 16.12.1995
(51) Int. Cl.: B41F 35/06

(54) **Steuerung für die Drucktuch-Wascheinrichtung einer Offset-Rotationsdruckmaschine mit mehreren Druckwerken**
Controller for the blanket washing system of a rotary offset printing machine with several units
Commande du dispositif de lavage des blanchets d'une machine rotative d'impression offset avec plusieurs unités

(30) Priorität: 20.01.1995 DE 19501694
(43) Veröffentlichungstag der Anmeldung: 14.08.1996
(73) Patentinhaber: MAN Roland Druckmaschinen AG, 63075 Offenbach (DE)
(72) Erfinder: Simet, Claus, D-65366 Geisenheim (DE); Dürrnagel, Klaus, D-65232 Taunusstein (DE)
(74) Vertreter: Marek, Joachim, Dipl.-Ing.

(56) Entgegenhaltungen:
- EP-A- 0 325 381
- EP-A- 0 372 588
- EP-A- 0 590 833
- WO-A-91/13760
- DE-A- 4 338 625
- US-A- 5 325 780

## Beschreibung

Die Erfindung betrifft eine Steuerung für die Drucktuch-Wascheinrichtungen einer Offset-Rotationsdruckmaschine mit mehreren in Reihe angeordneten Druckwerken.

Bei Offset-Rotationsdruckmaschinen mit mehreren Druckwerken sind die Anforderungen an die Drucktuch-Wascheinrichtungen der einzelnen Druckwerke sehr unterschiedlich. Der Verschmutzungsgrad und die Verschmutzungsart der einzelenen Druckwerke stehen im Zusammenhang mit der Auflagenhöhe, dem verwendeten Bedruckstoff, der Farbe und der Betriebsart der einzelnen Druckwerke. Die Verschmutzung durch Papierstaub und Papierstrich, die in starkem Maße auflagenabhängig ist, ist beispielsweise beim Einlauf in die Druckmaschine, d.h. am ersten Druckwerk und bei Widerdruckmaschinen auch nach der ersten Wendung am größten. Da Papierstaub und Papierstrich vornehmlich mit Wasser gelöst und gereinigt werden können, ist es beispielsweise notwendig, die Drucktuch-Wascheinrichtungen der am Einlauf und nach der ersten Wendung angeordneten Druckwerke so einzustellen, daß sie mit einer Waschflüssigkeit mit höherem Wasseranteil arbeiten. Gleichwohl ist jedoch die Einstellung der Drucktuch-Wascheinrichtungen dieser beiden genannten Druckwerke nicht gleich, da die Papierstaubbelastung nach der Wendung in der Regel geringer ist als beim Einlauf. Das zweite Druckwerk nach dem Einlauf oder nach der Wendung wird weniger mit Papierstaub verschmutzt und erfordert daher in der Regel höhere Lösungsmittelanteile beim Waschvorgang. Weitere Einstellparameter sind die Waschmitteldosierung. Die jeweils geeigneten, individuellen Einstellungen der einzelnen Wascheinrichtungen müssen seither vom Bedienungspersonal der Maschine vorgenommen werden. Da diese Einstellungen immer wieder neu gefunden werden müssen, ist dies mit zusätzlichem Aufwand verbunden und es kann zu Fehleinstellungen kommen, die die Druckqualität oder die Wirtschaftlichkeit des Betriebs der Druckmaschine beeinträchtigen.

Aus der EP 0 325 381 A2 ist ein Sprühfeuchtwerk mit einem Steuerungssystem bekannt. Die Steuerung ist geeignet für Druckmaschinen mit in Reihe angeordneten Druckwerken.

Weiterhin ist aus der EP 0 654 350 A1 ein Verfahren zur Zylinderreinigung mit zentralem Leitsystem bekannt. Die Steuerung ist ebenso geeignet für Druckmaschinen mit in Reihe angeordneten Druckwerken. Die Steuerung weist eine elektronische Datenverarbeitungseinrichtung auf, die unter anderem den Druckparametern nach vorgegebenen Gesetzen Steuerparameter zuordnet.

Der Erfindung liegt die Aufgabe zugrunde, eine Steuerung für die Drucktuch-Wascheinrichtungen mehrerer Druckwerke einer Offset-Rotationsdruckmaschine zu schaffen, die eine selbsttätige Anpassung des Waschprogramms an die Betriebsweise der Druckwerke ermöglicht.

Diese Aufgabe wird erfindungsgemäß durch die Merkmale des Anspruchs 1.

Die von der Recheneinheit verwendeten Kennwerte und Algorithmen werden empirisch ermittelt und an den jeweiligen Maschinentyp angepaßt. Die Kennwerte und Algorithmen werden dabei so optimiert, daß jeweils mit der wirtschaftlich geringsten Wasser- oder auch Waschmittelmenge gearbeitet wird. Ebenso werden die Lösungsmittelgehalte auf minimalem Niveau optimiert. Erfahrungen des Bedienungspersonals können erfindungsgemäß durch Eingabe von Steuerbefehlen berücksichtigt werden, durch die die Steuerparameter vorübergehend oder dauerhaft änderbar sind.

Die erfindungsgemäße Steuerung hat den Vorteil, daß die Einstellung der Druckmaschine wesentlich vereinfacht wird. Das Bedienungspersonal wird entlastet und Fehleinstellungen der Drucktuch-Wascheinrichtungen werden vermieden. Die erfindungsgemäße Steuerung berücksichtigt auch bei umstellbaren Schön- und Widerdruckmaschinen die Anordnung der Wendung, da diese ebenfalls für die richtige Einstellung der Drucktuch-Wascheinrichtungen wesentlich ist.

Die Erfindung wird nachfolgend anhand eines Beispiels näher erläutert:

Bei einer Schön- und Widerdruckmaschine mit vier Druckwerken werden folgende Druckparameter für die Steuerung der Drucktuch-Wascheinrichtung der einzelnen Druckwerke eingegeben:
- Papierart:: ungestrichenes Papier (d.h. starker Papierstaubanfall)
- Auflagenhöhe:: 8.000 Bogen pro Stunde
- Wendung:: zwischen 2. und 3. Druckwerk

Die Steuerung errechnet hiernach folgende Steuerparameter für die in einem festgelegten zeitlichen Abstand erfolgenden Waschvorgänge der einzelnen Drucktuch-Wacheinrichtungen:

| | | |
|---|---|---|
| Druckwerk 1: | Wassermenge | 0,02 ml |
| | Lösungsmittelmenge | 0,01 ml |
| Druckwerk 2: | Wassermenge | 0,01 ml |
| | Lösungsmittelmenge | 0,02 ml |
| Druckwerk 3: | Wassermenge | 0,01 ml |
| | Lösungsmittelmenge | 0,01 ml |
| Druckwerk 4: | Wassermenge | 0,01 ml |
| | Lösungsmittelmenge | 0,015 ml |

Die angegebenen Mengen werden bei jedem Waschvorgang durch die Dauer der Sprühzeit für das Aufsprühen von Wasser und Lösungsmittel dosiert.

Werden die eingegebenen Druckparameter geändert, z.B. die Auflagenhöhe vergrößert, so führt dies nach den in der Steuerung abgelegten Kennwerten oder Gesetzmäßigkeiten zu einer Änderung der Steuerparameter, z.B. einer unterschiedlichen Vergrößerung der Wasser- und Lösungsmittelmengen bei den einzelnen Druckwerken.

## Patentansprüche

1. Steuerung für die Drucktuch-Wascheinrichtung einer Offset-Rotationsdruckmaschine mit mehreren in Reihe angeordneten Druckwerken, einer elektronischen Datenverarbeitungseinrichtung mit einer Dateneingabe für verschiedene Druckparameter, wie Auflagenhöhe, Art des Bedruckstoffs, Art des Lösungsmittels, Betriebsart der einzelnen Druckwerke, Art der Druckfarbe, einem Datenspeicher zur Speicherung der eingegebenen Druckparameter einer Recheneinheit, die aus den eingegebenen Druckparametern Steuerparameter, wie Lösungsmittelanteile, Wasseranteile und deren Dosiermenge, für die einzelnen Drucktuch-Wascheinrichtungen errechnet, wobei die Recheneinheit auf Tabellen von in einem Speicher abgelegten Kennwerten zugreift und/oder Algorithmen verarbeitet, die den Druckparametern nach vorgegebenen Gesetzen Steuerparameter zuordnen, und mit einer Datenausgabe für die errechneten Steuerparameter,
**gekennzeichnet durch**
eine Gesetzmäßigkeit für die Errechnung der Steuerparameter, wonach die aus Wasser und Lösungsmittel zusammengesetzte Waschflüssigkeit für die Drucktuch-Wascheinrichtung an dem ersten Druckwerk nach dem Einlauf einen höheren Wasseranteil erhält, als die Waschflüssigkeit für die Drucktuch-Wascheinrichtung des folgenden Druckwerks und daß die Menge an Wasser bzw. Lössungsmittel bei jedem Waschvorgang durch die Dauer der entsprechenden Sprühzeit für das Aufsprühen der Menge an Wasser bzw. Lössungsmittel dosierbar ist.

2. Steuerung nach Anspruch 1,
**gekennzeichnet durch**
eine Gesetzmäßigkeit für die Errechnung der Steuerparameter, wonach die Waschflüssigkeit für die Drucktuch-Wascheinrichtung an dem ersten Druckwerk nach einer Wendung einen höheren Wasseranteil erhält als die Waschflüssigkeit für die Wascheinrichtung des folgenden Druckwerks.

3. Steuerung nach einem der vorhergehenden Ansprüche,
**gekennzeichnet durch**
eine Gesetzmäßig für die Berechnung der Steuerparameter, wonach der Wasseranteil der Waschflüssigkeit für die Wascheinrichtung an dem ersten Druckwerk nach der Wendung niedriger ist als der Wasseranteil der Waschflüssigkeit für die Wascheinrichtung an dem ersten Druckwerk nach dem Einlauf.

4. Steuerung nach einem der vorhergehenden Ansprüche,
**dadurch gekennzeichnet**,
daß die Steuerparameter durch eine Eingabe von Steuerbefehlen vorübergehend oder dauerhaft änderbar sind.

## Claims

1. Controller for the blanket washing device of an offset rotary printing press with several printing units arranged in series, an electronic data processing unit with a data input for various print parameters such as run level, the type of material to be printed, the type of solvent, the mode of operation of the individual printing units, the type of printing ink, a data store for storing the input print parameters, a computer unit which calculates from the input print parameters control parameters such as solvent proportion, water proportion and their metered amounts for the individual blanket washing devices, wherein the computing unit fetches characteristic values from tables deposited in a store and/or places algorithms which match the print parameters to control parameters according to predetermined rules, and with a data output for the control parameters calculated, characterised by a conformity to the laws for the calculation of the control parameters in accordance with which the washing liquid composed of water and solvent for the blanket washing device at the first printing unit after the run-in contains a higher quantity of water than the washing liquid for the blanket washing device of the following printing unit and that the quantity of water or solvent in the case of each washing process is metered by the duration of the corresponding spraying time for the spraying of the quantity of water or solvent.

2. Controller according to Claim 1, characterised by a conformity with rules for the calculation of the control parameters in accordance with which the washing liquid for the blanket washing device at the first printing unit after a turning contains a higher proportion of water than the washing liquid for the washing device of the following printing unit.

3. Controller according to one of the preceding Claims, characterised by a conformity with rules for the calculation of the control parameters in accordance with which the proportion of water in the washing liquid for the washing unit at the first printing unit after the turning is less than the proportion of water in the washing liquid for the washing device at the first printing unit after the entry.

4. Controller according to one of the preceding Claims, characterised in that the control parameters are changeable temporarily or permanently by an input of control commands.

## Revendications

1. Commande pour le dispositif de lavage de blanchet d'une machine d'impression rotative offset, comportant plusieurs unités d'impression agencées en série, un dispositif de traitement de données électronique comportant une entrée de données pour différents paramètres d'impression, comme l'importance du tirage, le type de la matière d'impression, le type du solvant, le type de fonctionnement des unités d'impression individuelles, le type de l'encre d'impression, une mémoire de données pour mémoriser les paramètres d'impression entrés, une unité de calcul, qui calcule, à partir des paramètres d'impression entrés, des paramètres de commande, comme des proportions de solvant, des proportions d'eau et leur quantité de dosage, pour les dispositifs de lavage de blanchet individuels, l'unité de calcul se servant de tableaux de valeurs caractéristiques stockées dans une mémoire et/ou traitant des algorithmes, qui associent aux paramètres d'impression des paramètres de commande selon des lois prédéfinies, et une sortie de données pour les paramètres de commande calculés,
caractérisée par une conformité aux lois pour le calcul des paramètres de commande, grâce à quoi le liquide de lavage composé d'eau et de solvant pour le dispositif de lavage de blanchet conserve, sur la première unité d'impression, après l'entrée, une proportion d'eau plus élevée que le liquide de lavage pour le dispositif de lavage de blanchet de l'unité d'impression suivante, et en ce que la quantité d'eau ou de solvant, pour chaque processus de lavage, peut être dosée par la durée du temps de pulvérisation correspondant pour la pulvérisation de la quantité d'eau ou de solvant.

2. Commande selon la revendication 1,
caractérisée par une conformité aux lois pour le calcul des paramètres de commande, grâce à quoi le liquide de lavage pour le dispositif de lavage de blanchet conserve sur la première unité d'impression, après un tour, une proportion d'eau plus élevée que le liquide de lavage pour le dispositif de lavage de l'unité d'impression suivante.

3. Commande selon une des revendications précédentes,
caractérisée par une conformité aux lois pour le calcul des paramètres de commande, grâce à quoi la proportion d'eau du liquide de lavage pour le dispositif de lavage sur la première unité d'impression, après un tour, est plus faible que la proportion d'eau du liquide de lavage pour le dispositif de lavage sur la première unité d'impression après l'entrée.

4. Commande selon une des revendications précédentes,
caractérisée en ce que les paramètres de commande peuvent être modifiés, de façon temporaire ou durable, par une entrée d'ordres de commande.
